# EUROPÄISCHE PATENTSCHRIFT

(11) **EP 1 403 433 B1**
(45) Veröffentlichungstag und Bekanntmachung des Hinweises auf die Patenterteilung: **02.05.2007**
(21) Anmeldenummer: 03450195.7
(22) Anmeldetag: 03.09.2003
(51) Int. Cl.: E01B 27/17

(54) **Maschine und Verfahren zum Unterstopfen von Schwellen eines Gleises**
Ballast Tamping Machine and Method for Tamping a Railway Track
Machine et procédé de bourrage de voies ferrées

(30) Priorität: 25.09.2002 AT 63402 U
(43) Veröffentlichungstag der Anmeldung: 31.03.2004
(73) Patentinhaber: Franz Plasser Bahnbaumaschinen-Industriegesellschaft m.b.H., 1010 Wien (AT)
(72) Erfinder: Theurer, Josef, 1010 Wien (AT)

(56) Entgegenhaltungen:
- EP-A- 1 070 787
- US-A- 4 094 251
- US-A- 5 617 793
- US-A- 5 706 734

## Beschreibung

Die Erfindung betrifft eine Maschine gemäß den Merkmalen des Oberbegriffes von Anspruch 1 sowie ein Verfahren zum gleichzeitigen Unterstopfen von vier Schwellen gemäß dem Oberbegriff des Anspruchs 3 und dem Oberbegriff des Anspruchs 4.

Durch US 5 706 734 ist ein derartiges Stopfaggregat bekannt, mit dem drei bzw. fünf hintereinander angeordnete Schwellen unterstopfbar sind. Dazu sind an jeder Schienenseite fünf Stopfpickelpaare positioniert, denen drei Vibrationsantriebe zugeordnet sind. Durch die dichte Aneinanderreihung der Stopfpickelpaare kann es allerdings Probleme bezüglich der ungehinderten Höhenverstellung der Stopfpickelpaare bzw. der Beistellbewegung der Stopfpickel geben. Diese sind teilweise in zwei einander entgegengesetzten Richtungen beizustellen.

Durch DE 15 34 022 ist es auch bekannt, zwei Stopfpickelpaare zur Unterstopfung von drei Schwellen hintereinander anzuordnen.

Die Aufgabe der vorliegenden Erfindung liegt nun in der Schaffung einer Maschine der gattungsgemäßen Art, mit der insgesamt vier Schwellen in einer konstruktiv vereinfachten Art optimal unterstopfbar sind.

Erfindungsgemäß wird diese Aufgabe mit einer Maschine der eingangs genannten Art durch die im Kennzeichen von Anspruch 1 angeführten Merkmale gelöst.

Mit einer derartigen konstruktiven Lösung ist in vorteilhafter Weise eine dichte und damit wegen Bewegungseinschränkungen in bezug auf die Beistell- und Absenkbewegungen problematische Aneinanderreihung der Stopfpickelpaare vermeidbar. Trotz dieser lockeren Anordnung ist jedoch insofern eine gute Unterstopfung erzielbar, als bei vier aufeinanderfolgenden Schwellen je Schiene wenigstens ein Schwellenauflager zur Gänze unterstopfbar ist.

Weitere Vorteile und Ausbildungen der Erfindung ergeben sich aus den weiteren Ansprüchen und der Zeichnung.

Im folgenden wird die Erfindung anhand von in der Zeichnung dargestellten Ausführungsbeispielen näher beschrieben.

Es zeigen:
- Fig. 1: eine Teil-Seitenansicht einer Maschine zum Unterstopfen eines Gleises,
- Fig. 2 und 3: eine Draufsicht auf das Gleis mit schematisierten Stopfaggregaten, wobei in Fig. 2 ein erster und in Fig. 3 ein zweiter Stopfvorgang dargestellt ist, und
- Fig. 4: eine weitere schematische Draufsicht auf das Gleis.

Eine in Fig.1 ersichtliche Maschine 1 zum Unterstopfen eines aus Schwellen 2 und Schienen 3 gebildeten Gleises 4 weist einen Maschinenrahmen 5 mit endseitig angeordneten Schienenfahrwerken 6 auf. Zwischen diesen ist ein Aggregatrahmen 7 positioniert, der an einem Ende 8 längsverschiebbar am Maschinenrahmen 5 angelenkt ist und sich am anderen Ende über ein Fahrwerk 9 am Gleis 4 abstützt. Ein Gleishebeaggregat 10 dient in Verbindung mit einem Bezugsystem 11 für die Gleislagekorrektur. Während im Arbeitseinsatz der Maschinenrahmen 5 in einer Arbeitsrichtung 12 kontinuierlich weiter fährt, wird der Aggregatrahmen 7 während des Stopfvorganges örtlich angehalten und anschließend für den nächsten Stopfvorgang rasch relativ zum Maschinenrahmen 5 zum nächsten Stopfbereich vorwärtsbewegt.

Auf dem Aggregatrahmen 7 sind zwei in Maschinenquerrichtung voneinander distanzierte Stopfeinheiten 13 (siehe Fig.2 bzw. 3) angeordnet, die sich jeweils aus vier Stopfpickelpaaren 14,15,16,17 zusammensetzen. Jedes Stopfpickelpaar 14 - 17 besteht aus zwei mit Hilfe von Beistellantrieben 18 beistellbaren Stopfpickeln 19, die durch einen gemeinsamen Vibrationsantrieb 20 in Schwingungen versetzbar sind. Jeder Stopfpickel 19 ist zum Eintauchen in ein durch zwei benachbarte Schwellen 2 gebildetes Schwellenfach 26 vorgesehen.

Wie in Fig. 2 und 3 ersichtlich, sind die vier Stopfpickelpaare 14 bis 17 einer Stopfeinheit 13 in Maschinenlängsrichtung alternierend in einer bezüglich einer Maschinenmitte 21 kürzeren Distanz x und in einer längeren Distanz y positioniert. Damit können mit den zur Maschinenmitte 21 näher gelegenen Stopfpickelpaaren 15,17 einer Schieneninnenseite 22 benachbarte Schwellenauflager 23 unterstopft werden, während die restlichen Stopfpickelpaare 14,16 zur Verdichtung von einer Schienenaußenseite 24 benachbarten Schwellenauflagern 25 vorgesehen sind. Die Beistellantriebe 18 sind für eine vom jeweiligen Vibrationsantrieb 20 wegführende erste Beistellbewegung (s. Stopfrichtung 27 in Fig. 2) und eine gegengerichtete, zum Vibrationsantrieb 20 führende zweite Beistellbewegung (siehe Stopfrichtung 28 in Fig. 3) ausgebildet.

Ein Stopfzyklus zur gleichzeitigen Unterstopfung von vier Schwellen setzt sich aus zwei Stopfvorgängen zusammen und wird folgendermaßen durchgeführt:

In einem ersten Stopfvorgang (s. Fig. 2) werden die beide Stopfpickel 19 jedes Stopfpickelpaares 14 bis 17 zueinander bewegt (siehe Stopfrichtung 27), so daß jweils die dazwischen liegende Schwelle 2 unterstopft wird. Unmittelbar darauf erfolgt der zweite Stopfvorgang (s. Fig. 3), indem die Beistellbewegung der Beistellantriebe 18 in die Gegenrichtung umgekehrt wird und dadurch die im Schotter eingetauchten Stopfpickel 19 jedes Stopfpickelpaares 14 bis 17 voneinander bewegt werden (siehe Stopfrichtung 28). Damit wird jeweils das Schwellenauflager 23 bzw. 25 der zwischen zwei Stopfpickelpaaren 14 bis 17 liegenden Schwelle 2 verdichtet. Die vordersten bzw. hintersten Stopfpickel 19 verdichten dabei nur eine Hälfte des jeweiligen Stopfauflagers 23 bzw. 25. Die andere Hälfte wurde bereits im vorhergehenden Stopfzyklus unterstopft bzw. wird im nächsten Stopfzyklus nach Vorwärtsbewegung des Aggregatrahmens 13 um den vierfachen Schwellenabstand (A) verdichtet.

Wie in Fig. 4 ersichtlich, werden im ersten Stopfvorgang insgesamt pro Schienenseite vier Schwellenauflager 23,25 komplett verdichtet (siehe horizontale Linien). Im darauffolgenden zweiten Stopfvorgang werden zwei Schwellenauflager 23,25 durch eine gegenläufige Beistellrichtung komplett und vier Schwellenauflager 23,25 je zur Hälfte unterstopft (siehe vertikale, volle Linien). Die strichlierten Linien zeigen jene halb bzw. komplett unterstopften Schwellenauflager 23,25 an, die bereits beim vorhergehenden Stopfzyklus verdichtet wurden.

Im dargestellten Beispiel weist jeder mit einem Beistellantrieb 18 verbundene Stopfhebel 29 lediglich einen einzigen Stopfpickel 19 auf. Wahlweise können jedoch ebenso in beispielsweise durch US 4 476 786 bekannter Weise zwei Stopfpickel 19 am Stopfhebel 29 befestigt sein. Erfindungsgemäß wäre es auch möglich, den ersten Stopfvorgang durch eine erste sowie in Querrichtung gegenüberliegende zweite Stopfeinheit, und den zweiten Stopfvorgang durch eine nachfolgende dritte und vierte Stopfeinheit durchzuführen.

## Patentansprüche

1. Maschine (1) zum Unterstopfen von Schwellen (2) eines Gleises (4), mit einem auf Schienenfahrwerken (6) verfahrbaren Maschinenrahmen (5) mit in Maschinenquerrichtung einander gegenüberliegenden, Vibrationsantriebe (20) aufweisenden Stopfeinheiten (13), die sich aus in Maschinenlängsrichtung hintereinander angeordneten Stopfpickelpaaren (14,15,16,17) zusammensetzen, die jeweils zwei durch einen Beistellantrieb (18) beistellbare Stopfpickel (19) aufweisen,
**gekennzeichnet durch folgende Merkmale:**
a) jede Stopfeinheit (13) weist zum gleichzeitigen Unterstopfen von vier aufeinander folgenden Schwellen (2) vier Stopfpickelpaare (14 - 17) auf,
b) die vier Stopfpickelpaare (14 - 17) einer Stopfeinheit (13) sind in Maschinenlängsrichtung alternierend in einer bezüglich einer Maschinenmitte (21) kürzeren Distanz (x) - zur Unterstopfung von schieneninnenseitig gelegenen Schwellenauflagern (23) - und in einer bezüglich der Maschinenmitte (21) längeren Distanz (y) - zur Unterstopfung von schienenaußenseitig gelegenen Schwellenauflagern (25) - positioniert.

2. Maschine nach Anspruch 1, **dadurch gekennzeichnet, daß** jeder Beistellantrieb (18) für eine vom Vibrationsantrieb (20) wegführende erste Beistellbewegung und eine gegengerichtete, zum Vibrationsantrieb (20) führende zweite Beistellbewegung ausgebildet ist.

3. Verfahren zum gleichzeitigen Unterstopfen von vier Schwellen (2) durch Eintauchen von - jeweils ein durch einen Beistellantrieb (18) beistellbares Stopfpickelpaar (14 - 17) bildenden - Stopfpickeln (19) in Schotter eines Gleises (4), wobei zwei benachbarte Schwellen (2) ein Schwellenfach (26) bilden, **gekennzeichnet durch folgende Verfahrensschritte:**
a) pro Schiene (3) werden vier Stopfpickelpaare (14 - 17) - in Maschinenlängsrichtung gesehen - alternierend über einer Schieneninnenseite (22) bzw. einer Schienenaußenseite (24) benachbarten Schwellenauflagern (23,25) sowie je um ein Schwellenfach (26) zueinander versetzt zentriert, wobei
b) jeweils ein - bezüglich einer Arbeitsrichtung (12) - hinterer Stopfpickel (19) des vorgeordneten Stopfpickelpaares (14 - 17) und ein vorderer Stopfpickel (19) des nachfolgenden Stopfpickelpaares (14 - 17) zum Eintauchen in dasselbe Schwellenfach (26) angeordnet sind,
c) in einem ersten Stopfvorgang werden die Stopfpickel (19) jedes Stopfpickelpaares (14 - 17) in einer ersten Stopfrichtung (27) - zur Unterstopfung der jeweils dazwischenliegenden Schwelle (2) - zueinander beigestellt,
d) in einem zweiten Stopfvorgang werden die Stopfpickel (19) in einer der ersten Stopfrichtung (27) entgegengesetzten zweiten Stopfrichtung (28) jeweils voneinander bewegt.

4. Verfahren zum gleichzeitigen Unterstopfen von vier Schwellen (2) durch Eintauchen von -jeweils ein durch einen Beistellantrieb (18) beistellbares Stopfpickelpaar (14 - 17) bildenden - Stopfpickeln (19) in Schotter eines Gleises (4), wobei zwei benachbarte Schwellen (2) ein Schwellenfach (26) bilden, **gekennzeichnet durch folgende Verfahrensschritte:**
a) pro Schiene (3) wird eine erste und eine zweite Gruppe von vier Stopfpickelpaaren (14 - 17) - in Maschinenlängsrichtung gesehen - alternierend über einer Schieneninnenseite (22) bzw. einer Schienenaußenseite (24) benachbarten Schwellenauflagern (23,25) sowie je um ein Schwellenfach (26) zueinander versetzt zentriert, wobei
b) jeweils ein - bezüglich einer Arbeitsrichtung (12) - hinterer Stopfpickel (19) des vorgeordneten Stopfpickelpaares (14 - 17) und ein vorderer Stopfpickel (19) des nachfolgenden Stopfpickelpaares (14 - 17) zum Eintauchen in dasselbe Schwellenfach (26) angeordnet sind,
c) in einem ersten Stopfvorgang wird **durch** die erste Gruppe von Stopfpickelpaaren (14 - 17) in Maschinenlängsrichtung alternierend ein schieneninnenseitiges und ein schienenaußenseitiges Schwellenauflager (23,25) unterstopft,
d) in einem nachfolgenden zweiten Stopfvorgang werden **durch** die zweite Gruppe von Stopfpickelpaaren (14 - 17) die restlichen Schwellenauflager (23,25) unterstopft.

## Claims

1. A machine (1) for tamping sleepers (2) of a track (4), including a machine frame (5) mobile on on-track undercarriages (6), the machine frame (5) having tamping units (13) which lie opposite one another in the transverse direction of the machine and comprise vibration drives (20), the tamping units (13) being composed of tamping tine pairs (14,15,16,17), arranged one following the other in the longitudinal direction of the machine and comprising in each case two tamping tines (19) squeezable by means of a squeeze drive (18), **characterized by** the following features:
a) for simultaneously tamping four successive sleepers (2), each tamping unit (13) comprises four tamping tine pairs (14 - 17),
b) the four tamping tine pairs (14 - 17) of a tamping unit (13) are positioned, alternating in the longitudinal direction of the machine, at a shorter distance (x) with regard to a machine center (21) - for tamping sleeper supports (23) situated at the gauge side of the rail - and at a longer distance (y) with regard to the machine center (21) for tamping sleeper supports (25) situated at the field side of the rail.

2. A machine according to claim 1, **characterized in that** each squeeze drive (18) is designed for a first squeezing motion leading away from the vibration drive (20) and an oppositely directed second squeezing motion leading towards the vibration drive (20).

3. A method of simultaneously tamping four sleepers (2) by immersing tamping tines (19) - forming in each case a tamping tine pair (14 - 17) squeezable by means of a squeeze drive (18) - into ballast of a track (4), wherein two adjacent sleepers (2) form a sleeper crib (26), **characterized by** the following method steps:
a) for each rail (3), four tamping tine pairs (14 - 17) are centered alternatingly - as seen in the longitudinal direction of the machine - above sleeper supports (23) adjoining a gauge side (22) of the rail and sleeper supports (25) adjoining a field side (24) of the rail while staggered with regard to one another by one sleeper crib (26), respectively, wherein
b) a respective rear tamping tine (19) - with regard to a working direction (12) - of the preceding tamping tine pair (14 - 17) and a front tamping tine (19) of the following tamping tine pair (14 - 17) are arranged for immersion into the same sleeper crib (26),
c) in a first tamping procedure, the tamping tines (19) of each tamping tine pair (14 - 17) - for tamping the sleeper (2) lying between them in each case are squeezed towards one another in a first tamping direction (27),
d) in a second tamping procedure, the tamping tines (19) are each moved away from one another in a second tamping direction (28) opposite to the first tamping direction (27).

4. A method of simultaneously tamping four sleepers (2) by immersing tamping tines (19) - forming in each case a tamping tine pair (14 - 17) squeezable by means of a squeeze drive (18) - into ballast of a track (4), wherein two adjacent sleepers (2) form a sleeper crib (26), **characterized by the following method steps:**
a) for each rail (3), a first and a second group of four tamping tine pairs (14 - 17) are centered alternatingly - as seen in the longitudinal direction of the machine - above sleeper supports (23) adjoining a gauge side (22) of the rail and sleeper supports (25) adjoining a field side (24) of the rail while staggered with regard to one another by one sleeper crib (26), respectively, wherein
b) a respective rear tamping tine (19) - with regard to a working direction (12) - of the preceding tamping tine pair (14 - 17) and a front tamping tine (19) of the following tamping tine pair (14 - 17) are arranged for immersion into the same sleeper crib (26),
c) in a first tamping procedure, a sleeper support (23) situated at the gauge side of the rail and a sleeper support (25) situated at the field side of the rail is tamped, alternating in the longitudinal direction of the machine, by the first group of tamping tine pairs (14 - 17),
d) in a subsequent, second tamping procedure, the remaining sleeper supports (23, 25) are tamped by the second group of tamping tine pairs (14 - 17).

## Revendications

1. Machine (1) de bourrage de traverses (2) d'une voie ferrée (4), comprenant un châssis de machine (5) déplaçable sur des bogies pour rails (6) avec des unités de bourrage (13) en regard l'une de l'autre dans la direction transversale de la machine et présentant des entraînements vibreurs (20), qui se composent de paires d'outils de bourrage (14, 15, 16, 17) disposées les unes derrière les autres dans la direction longitudinale de la machine, qui présentent à chaque fois deux outils de bourrage (19) ajustables par un entraînement d'ajustement (18), **caractérisée par les caractéristiques suivantes :**
a) chaque unité de bourrage (13) présente quatre paires d'outils de bourrage (14 - 17) pour le bourrage simultané de quatre traverses (2) successives,
b) les quatre paires d'outils de bourrage (14 - 17) d'une unité de bourrage (13) sont positionnées en alternance dans la direction longitudinale de la machine à une distance (x) plus courte par rapport au milieu de la machine (21) - en vue du bourrage en dessous d'appuis de traverses (23) posées du côté intérieur des rails - et à une distance (y) plus longue par rapport au milieu de la machine (21) - en vue du bourrage en dessous d'appuis de traverses (25) posés du côté extérieur des rails.

2. Machine selon la revendication 1, **caractérisée en ce que** chaque entraînement d'ajustement (18) est prévu pour un premier mouvement d'ajustement à l'écart de l'entraînement vibreur (20) et pour un deuxième mouvement d'ajustement opposé conduisant à l'entraînement vibreur (20).

3. Procédé pour le bourrage simultané de quatre traverses (2) par l'enfoncement d'outils de bourrage (19) - formant à chaque fois une paire d'outils de bourrage (14 - 17) ajustable par un entraînement d'ajustement (18) - dans le ballast d'une voie ferrée (4), deux traverses adjacentes (2) formant un compartiment de traverses (26), **caractérisé par les étapes de procédé suivantes :**
a) pour chaque rail (3), quatre paires d'outils de bourrage (14 - 17) - vu dans la direction longitudinale de la machine - sont centrées - en alternance et de manière décalée l'une par rapport à l'autre sur des appuis de traverses (23, 25) adjacents à un côté intérieur du rail (22) ou à un côté extérieur du rail (24), ainsi que dans chaque compartiment de traverses (26) respectif,
b) un outil de bourrage arrière (19) - par rapport à un sens de travail (12) - de la paire d'outils de bourrage (14 - 17) avant et un outil de bourrage avant (19) de la paire d'outils de bourrage (14 - 17) suivante étant à chaque fois disposés de manière à s'enfoncer dans le même compartiment de traverses (26),
c) dans une première opération de bourrage, les outils de bourrage (19) de chaque paire d'outils de bourrage (14 - 17) sont ajustés les uns par rapport aux autres dans un premier sens de bourrage (27) en vue du bourrage en dessous de la traverse (2) intermédiaire respective,
d) dans une deuxième opération de bourrage, les outils de bourrage (19) sont à chaque fois écartés les uns des autres dans un deuxième sens de bourrage (28) opposé au premier sens de bourrage (27).

4. Procédé de bourrage simultané de quatre traverses (2) par enfoncement d'outils de bourrage (19) - formant à chaque fois une paire d'outils de bourrage (14 - 17) ajustable par un entraînement d'ajustement (18) - dans du ballast d'une voie ferrée (4), deux traverses (2) adjacentes formant un compartiment de traverses (26), **caractérisé par les étapes de procédé suivantes :**
a) pour chaque rail (3), un premier et un deuxième groupe de quatre paires d'outils de bourrage (14 - 17) - vu dans la direction longitudinale de la machine - sont centrés - en alternance et de manière décalée l'un par rapport à l'autre sur des appuis de traverses (23, 25) adjacents à un côté intérieur du rail (22) ou à un côté extérieur du rail (24), ainsi que dans chaque compartiment de traverses (26) respectif,
b) un outil de bourrage arrière (19) - par rapport à un sens de travail (12) - de la paire d'outils de bourrage (14 - 17) avant et un outil de bourrage avant (19) de la paire d'outils de bourrage (14 - 17) suivante étant à chaque fois disposés de manière à s'enfoncer dans le même compartiment de traverses (26),
c) dans une première opération de bourrage, un appui de traverses (23, 25) du côté intérieur des rails et du côté extérieur des rails est bourré en alternance dans la direction longitudinale de la machine par le premier groupe de paires d'outils de bourrage (14 - 17), et
d) dans une deuxième opération de bourrage suivante, les appuis de traverses (23, 25) restants sont bourrés par le deuxième groupe de paires d'outils de bourrage (14 - 17).
